# FASCICULE DE BREVET EUROPEEN

(11) **EP 1 638 370 B1**
(45) Date de publication et mention de la délivrance du brevet: **25.07.2007**
(21) Numéro de dépôt: 05291844.8
(22) Date de dépôt: 07.09.2005
(51) Int. Cl.: H05B 3/26

(54) **Dispositif formant corps de chauffe**
Vorrichtung zur Herstellung eines Heizkörpers
Heating element forming device

(30) Priorité: 15.09.2004 FR 0409757
(43) Date de publication de la demande: 22.03.2006
(73) Titulaire: Thermor Industrie, 45140 Saint-Jean-de-la-Ruelle (FR)
(72) Inventeur: David, Thierry, 45130 Meung sur Loire (FR)
(74) Mandataire: Kaspar, Jean-Georges

(56) Documents cités:
- WO-A-97/15171
- CH-A- 442 558
- DE-A1- 4 128 735
- DE-U1- 20 319 024
- GB-A- 2 035 843

## Description

L'invention est relative à un dispositif formant corps de chauffe destiné plus particulièrement aux chauffages domestiques ou industriels.

On utilise pour le chauffage de locaux domestiques ou industriels des appareils de chauffage électriques comportant une enveloppe contenant un ou plusieurs corps de chauffe diffusant la chaleur par rayonnement et par convection.

L'invention a pour but d'améliorer l'état de la technique connu, en fournissant un nouveau dispositif formant corps de chauffe radiatif, de construction simple et économique, de sécurité électrique améliorée, et de mise en oeuvre ergonomique et rapide.

L'invention a pour objet un dispositif formant corps de chauffe, du type comportant au moins une résistance sérigraphiée sur un support isolant, ledit dispositif étant destiné à être posé sur la face intérieure de la paroi avant d'un appareil de chauffage, caractérisé par le fait que le dispositif comporte entre la face adhésive et la résistance sérigraphiée au moins une épaisseur de matériau en mousse à cellules fermées présentant des bonnes propriétés d'isolement électrique.

Selon d'autres caractéristiques alternatives de l'invention :
- la résistance sérigraphiée est revêtue d'une couche mince de polyester ou matériau équivalent présentant une épaisseur d'environ 50 micromètres,
- l'épaisseur de matériau mousse à cellules fermées est comprise entre 0,3 mm et 1,2 mm, de préférence voisine de 0,8 mm,
- le dispositif comporte une couche séparatrice de polyéthylène ou matériau équivalent présentant une épaisseur d'environ 50 micromètres.

L'invention a également pour objet un appareil de chauffage, comportant une enveloppe extérieure avec une paroi avant d'émission calorique et une paroi arrière de montage, muni sur la face intérieure de ladite paroi avant d'un dispositif selon l'invention.

Selon d'autres caractéristiques alternatives de l'invention :
- le dispositif comporte une résistance sérigraphiée dont la partie inférieure présente une puissance surfacique importante supérieure à 1500 watts par m²,
- le dispositif comporte une résistance sérigraphiée dont les parties latérales présentent des puissances surfaciques de valeur comprise entre 1000 et 1300 watts par m²,
- le dispositif comporte une résistance sérigraphiée dont la partie centrale présente une puissance surfacique faible de l'ordre de 700 watts par m²,
- l'appareil comporte en outre un corps de chauffe de puissance importante monté sur la face arrière.

L'invention sera mieux comprise grâce à la description qui va suivre donnée à titre d'exemple non limitatif en référence aux dessins annexés dans lesquels :
- La figure 1 représente schématiquement, une vue en coupe d'un dispositif selon l'invention avant sa pose sur la face interne d'une paroi avant d'un appareil de chauffage.
- La figure 2 représente schématiquement, un dispositif selon l'invention posé sur la face interne d'une paroi avant d'un appareil de chauffage.
- La figure 3 représente schématiquement, une vue d'une résistance sérigraphiée de dispositif selon l'invention.
- La figure 4 représente schématiquement, une vue en section d'un appareil de chauffage selon l'invention.

En référence aux figures 1 et 2, les éléments identiques ou fonctionnellement équivalents sont repérés par des chiffres de référence identique.

Sur la figure 1, un dispositif 1 selon l'invention est destiné à être collé ou adhésivé sur la face interne 2 de la paroi avant d'un appareil de chauffage représenté partiellement.

Le dispositif 1 comporte un support polyester 3 sur lequel est sérigraphié un circuit métallique en aluminium 4. Le support 3 en polyester présente de préférence une épaisseur de 50 micromètres, et peut alternativement être constitué en un matériau équivalent apte à recevoir une sérigraphie d'un circuit résistant en matériau métallique.

La résistance sérigraphiée sur support constituée par les éléments 3 et 4 est revêtue d'une couche mince 5 de polyéthylène ou de matériau équivalent d'une épaisseur environ égale à 50 micromètres.

La couche mince 5 de polyéthylène ou matériau équivalent est à son tour revêtue d'une couche séparatrice 6 de polyester ou matériau équivalent présentant une épaisseur d'environ 50 micromètres.

Selon l'invention, on prévoit que le dispositif comporte entre la face adhésive 8 et les autres éléments une épaisseur 7 de matériau en mousse à cellules fermées.

Ce matériau 7 peut être une mousse de polyéthylène réticulé à cellules fermées présentant une résistance d'isolement d'un million de megohms et une résistance diélectrique de 3 kV/mm.

Avantageusement, l'épaisseur du matériau en mousse à cellules fermées est comprise entre 0,3 et 1,2 mm, étant précisé que les essais effectués avec une épaisseur voisine de 0,8 mm ont entièrement donné satisfaction.

La couche adhésive 8 est protégée par une pellicule 9 amovible destinée à être enlevée avant d'appliquer le dispositif selon l'invention dans le sens de la flèche 10 contre la face interne 2 de la paroi avant de l'appareil de chauffage.

Sur la figure 2, après avoir enlevé la pellicule 9, on a appliqué le dispositif selon l'invention dans le sens de la flèche 10, de manière à fixer le dispositif selon l'invention contre la paroi de l'appareil de chauffage, du côté de la face interne 2.

Le dispositif est ainsi fixé par adhésion ou par collage par sa face adhésive 8 contre la face interne de la paroi 2 de l'appareil de chauffage.

Sur la figure 3, une résistance sérigraphiée constituée par des éléments 3 et 4 des figures 1 et 2 est représentée en élévation.

La résistance sérigraphiée comporte une partie inférieure 11 présentant une puissance surfacique importante supérieure à 1500 W/m².

La résistance sérigraphiée comporte également deux parties latérales 12 et 13 présentant une puissance surfacique moyenne de valeur comprise entre 1000 W/m² et 1300 W/m².

On peut avantageusement sérigraphier des contacts 14a, 14b de connexion à l'emplacement d'une partie latérale 12 ou 13.

La résistance sérigraphiée comporte également une partie centrale 15 présentant une puissance surfacique faible de l'ordre de 500 ou 700 W/m².

Grâce à l'invention, on peut utiliser un dispositif formant corps de chauffe radiatif pour obtenir une température homogène d'une paroi avant de l'appareil de chauffage, de l'ordre de 70°C.

Même lorsque la paroi avant de l'appareil de chauffage est métallique, ou que la face interne 2 de cette paroi avant est métallique, le courant de fuite entre la résistance sérigraphiée et les parties métalliques accessibles de l'appareil de chauffage sont réduites et ne dépassent pas 0,25 mA, de manière à respecter les normes relatives à la sécurité des appareils électro-domestiques et analogues, par exemple la norme NF EN 60-335.1.

L'utilisation d'une épaisseur de matériau en mousse à cellules fermées permet de conserver un bon niveau de transfert thermique entre le circuit électrique de chauffage et la face avant de l'appareil de chauffage, tout en garantissant un niveau élevé de sécurité électrique.

Sur la figure 4, un appareil de chauffage selon l'invention comporte un corps de chauffe 1 selon l'invention collé sur la face interne 2 de sa paroi avant, de manière à assurer une émission calorifique par rayonnement de la face avant.

L'appareil de chauffage représenté comporte également de préférence plusieurs orifices 21 d'admission d'air frais, et un ou plusieurs orifices de sortie 22, éventuellement en forme d'ailettes, d'évacuation de l'air réchauffé par convection par un deuxième corps de chauffe 23 de type connu en soi et ne nécessitant pas de description plus détaillée.

Le corps de chauffe 23 de préférence en aluminium extrudé ou en fonte comportant une pluralité d'ailettes est fixé par des supports isolants 24 à la paroi arrière 25 de l'appareil.

La paroi arrière 25 de l'appareil de chauffage est elle-même fixée à un mur ou une surface verticale non représentées.

L'invention décrite en référence à un mode de réalisation particulier n'y est nullement limitée, mais couvre au contraire toute modification de forme et toute variante de réalisation dans le cadre de l'invention.

## Revendications

1. Dispositif (1) formant corps de chauffe, du type comportant au moins une résistance (4) sérigraphiée sur un support (3) isolant, ledit dispositif étant destiné à être posé sur la face intérieure (2) de la paroi avant d'un appareil de chauffage, **caractérisé par le fait que** le dispositif comporte entre la face adhésive (8) et la résistance (4) sérigraphiée au moins une épaisseur de matériau (7) en mousse à cellules fermées présentant des bonnes propriétés d'isolement électrique.

2. Dispositif selon la revendication 1, **caractérisé par le fait que** la résistance (4) sérigraphiée est revêtue d'une couche (5) mince de polyéthylène ou matériau équivalent présentant une épaisseur d'environ 50 micromètres.

3. Dispositif selon la revendication 1 ou la revendication 2, **caractérisé par le fait que** l'épaisseur de matériau (7) mousse à cellules fermées est comprise entre 0,3 mm et 1,2 mm, de préférence voisine de 0,8 mm.

4. Dispositif selon la revendication 1 ou la revendication 3, **caractérisé par le fait que** le dispositif comporte une couche séparatrice (6) de polyester ou matériau équivalent présentant une épaisseur d'environ 50 micromètres.

5. Appareil de chauffage, comportant une enveloppe extérieure avec une paroi avant d'émission calorique et une paroi arrière (25) de montage, muni sur la face intérieure (2) de ladite paroi avant d'un dispositif selon l'une quelconque des revendications 1 à 4.

6. Appareil selon la revendication 5, **caractérisé par le fait que** le dispositif comporte une résistance (4) sérigraphiée dont la partie inférieure (11) présente une puissance surfacique importante supérieure à 1500 watts par m².

7. Appareil selon la revendication 5 ou la revendication 6, **caractérisé par le fait que** le dispositif comporte une résistance (4) sérigraphiée dont les parties latérales (12, 13) présentent des puissances surfaciques de valeur comprise en 1000 et 1300 watts par m².

8. Appareil selon l'une quelconque des revendications précédentes, **caractérisé par le fait que** le dispositif comporte une résistance (4) sérigraphiée dont la partie centrale (15) présente une puissance surfacique faible de l'ordre de 700 watts par m².

9. Appareil selon l'une quelconque des revendications précédentes, comportant en outre un corps de chauffe (23) de puissance importante monté sur la face arrière (25) de l'appareil, pour assurer un chauffage par convection.

## Claims

1. Device (1) forming a heating element, of the type comprising at least one resistance (4) silk-screened on to an insulating medium (3), said device being intended to be mounted on to the inner face (2) of the front wall of a heating appliance, **characterised in that** the device comprises between the adhesive face (8) and the silk-screened resistance (4) at least one thickness of material (7) made from closed-cell foam with good properties of electrical insulation.

2. Device according to claim 1, **characterised in that** the silk-screened resistance (4) is covered with a thin layer (5) of polythene or equivalent material with a thickness of approximately 50 micrometres.

3. Device according to claim 1 or claim 2, **characterised in that** the thickness of the closed-cell foam material (7) is between 0.3 mm and 1.2 mm, and preferably close to 0.8 mm.

4. Device according to claim 1 or claim 3, **characterised in that** the device comprises a separating layer (6) of polyester or equivalent material with a thickness of approximately 50 micrometres.

5. Heating appliance, comprising an outer envelope with a heat-emitting front wall and a mounting rear wall (25), equipped on the inner face (2) of the said front wall with a device according to any of claims 1 to 4.

6. Appliance according to claim 5, **characterised in that** the appliance comprises a silk-screened resistance (4) whose lower portion (11) has a high surface power density in excess of 1500 watts per m².

7. Appliance according to claim 5 or claim 6, **characterised in that** the appliance comprises a silk-screened resistance (4) whose lateral portions (12, 13) have surface power densities of between 1000 and 1300 watts per m².

8. Appliance according to any of the preceding claims, **characterised in that** the appliance comprises a silk-screened resistance (4) whose central portion (15) has a low surface power density in the order of 700 watts per m².

9. Appliance according to any of the preceding claims, comprising additionally a high-power heating element (23) mounted on the rear face (25) of the appliance, to provide heating by convection.

## Patentansprüche

1. Vorrichtung (1) zum Ausbilden eines Heizkörpers der Art mit mindestens einem auf einen isolierenden Träger (3) aufgedruckten Widerstand (4), wobei die Vorrichtung dazu bestimmt ist, an der Innenseite (2) der vorderen Wand eines Heizgerätes angeordnet zu werden, **dadurch gekennzeichnet, daß** die Vorrichtung zwischen der Klebefläche (8) und dem aufgedruckten Widerstand (4) mindestens eine Dicke aus einem Schaumstoff (7) mit geschlossenen Poren umfaßt, der gute elektrische Isolierungseigenschaften aufweist.

2. Vorrichtung nach Anspruch 1, **dadurch gekennzeichnet, daß** der aufgedruckte Widerstand (4) mit einer dünnen Schicht (5) aus Polyethylen oder einem entsprechenden Material mit einer Dicke von etwa 50 Mikrometern überdeckt ist.

3. Vorrichtung nach Anspruch 1 oder Anspruch 2, **dadurch gekennzeichnet, daß** die Dicke des Schaumstoffs (7) mit geschlossenen Poren im Bereich von 0,3 mm bis 1,2 mm, vorzugsweise nahe 0,8 mm, liegt.

4. Vorrichtung nach Anspruch 1 oder Anspruch 3, **dadurch gekennzeichnet, daß** die Vorrichtung eine Trennschicht (6) aus Polyester oder einem entsprechenden Material mit einer Dicke von etwa 50 Mikrometern umfaßt.

5. Heizgerät, das eine äußere Umhüllung mit einer vorderen Wärmeabstrahlungswand und einer hinteren Montagewand (25) aufweist, wobei die Umhüllung an der Innenseite (2) der vorderen Wand mit einer Vorrichtung nach einem der Ansprüche 1 bis 4 versehen ist.

6. Gerät nach Anspruch 5, **dadurch gekennzeichnet, daß** die Vorrichtung einen aufgedruckten Widerstand (4) umfaßt, dessen unterer Abschnitt (11) eine hohe Wärmestromdichte von mehr als 1500 Watt pro m² aufweist.

7. Gerät nach Anspruch 5 oder Anspruch 6, **dadurch gekennzeichnet, daß** die Vorrichtung einen aufgedruckten Widerstand (4) umfaßt, dessen seitliche Abschnitte (12, 13) Wärmestromdichten mit einem Wert im Bereich von 1000 bis 1300 Watt pro m² aufweisen.

8. Gerät nach einem der vorhergehenden Ansprüche, **dadurch gekennzeichnet, daß** die Vorrichtung einen aufgedruckten Widerstand (4) umfaßt, dessen mittlerer Abschnitt (15) eine niedrige Wärmestromdichte in der Größenordnung von 700 Watt pro m² aufweist.

9. Gerät nach einem der vorhergehenden Ansprüche, das ferner einen Heizkörper (23) mit hoher Leistung umfaßt, der an der Rückseite (25) des Gerätes montiert ist, um ein Konvektionsheizen sicherzustellen.
